# EUROPÄISCHE PATENTSCHRIFT

(11) **EP 1 669 712 B1**
(45) Veröffentlichungstag und Bekanntmachung des Hinweises auf die Patenterteilung: **02.05.2012**
(21) Anmeldenummer: 05024787.3
(22) Anmeldetag: 14.11.2005
(51) Int. Cl.: F41A 19/16

(54) **Abzugseinrichtung für eine Handfeuerwaffe**
Trigger mechanism for a firearm
Mécanisme de détente pour arme à feu

(30) Priorität: 08.12.2004 DE 102004058986
(43) Veröffentlichungstag der Anmeldung: 14.06.2006
(73) Patentinhaber: S.A.T. Swiss Arms Technology AG, 8212 Neuhausen (CH)
(72) Erfinder: Zeh, Meinrad, 87480 Weitnau (DE)
(74) Vertreter: Schwarz, Thomas

(56) Entgegenhaltungen:
- DE-A1- 3 906 212
- DE-A1- 4 101 723
- DE-A1- 10 160 345
- DE-U1- 9 310 821
- DE-U1- 29 912 440
- US-A- 4 819 358

## Beschreibung

Die Erfindung betrifft eine Abzugseinrichtung für eine Handfeuerwaffe, insbesondere ein Gewehr, nach dem Oberbegriff des Anspruchs 1. Eine derartige Abzugseinrichtung ist aus der DE 41 01 723 A1 bekannt.

Bei klassischen Rastabzugsystemen ist der Abzugshebel mit einer Rast versehen, die sich in der Spannstellung an einer Gegenrast eines Abzugsblattes abstützt. Wenn bei derartigen Rastabzugsystemen ein Schuss ausgelöst wird, gelangen die Rasten außer Eingriff und die Abzugselemente sind voneinander getrennt. Zum erneuten Spannen muss daher neben der Abzugsfeder eine weitere Feder vorgesehen werden, durch die der Abzugshebel und der Abzugsstollen wieder in ihre verrastete Ausgangsposition gedrückt werden. Bei Extrembedingen wie starker Verschmutzung, Verharzung oder Vereisung kann es jedoch unter Umständen vorkommen, dass einzelne Elemente des Abzugssystems nach dem Abziehen nicht wieder in ihre Ausgangsposition gelangen. Die fehlende Verrastung verhindert dann ein erneutes Spannen des Schlosses, wodurch auch eine erneute Schussabgabe unmöglich ist. Unter den genannten Extrembedingungen besteht bei den herkömmlichen Rastabzugsystemen außerdem ein Restrisiko, dass der Abzugstollen nach dem Abziehen in seiner Position verharrt und den Schlagbolzen nicht freigibt.

Zur Vermeidung dieser Problematik wurden daher die Abzugselemente bei einer aus der DE 93 10821 U bekannten Abzugsvorrichtung über einen Kniegelenkmechanismus miteinander gekoppelt. Hierzu wurde eine Verbindungslasche vorgesehen, die einerseits am Abzugsblatt und andrerseits an einem ersten Hebelarm eines um eine Drehachse verschwenkbaren Gelenkhebels angelenkt ist. Der zweite Hebelarm des Gelenkhebels ist mit dem unteren Ende einer in Axialrichtung beweglichen Abzugsstange gelenkig verbunden. Dadurch wurde eine rastenfreie Zwangsverbindung zwischen dem Abzug und der Abzugsstange geschaffen, die auch eine manuelle Rückstellung des Abzugssystems ermöglichte. Allerdings ist bei einem derartigen Abzugssystem der Abzugswiderstand nicht ohne weiteres veränderbar.

In der DE 41 01 723 A1 ist eine Abzugseinrichtung für eine Handfeuerwaffe mit einem um eine Abzugsachse drehbaren Abzug, einer innerhalb eines Gehäuses verschiebbar angeordneten Abzugsstange zur Halterung bzw. Freigabe eines vorgespannten Schlagbolzens und einem innerhalb des Gehäuses um eine Drehachse schwenkbar angeordneten Gelenkhebel offenbart, über den die Abzugsstange mit dem Abzug in Verbindung steht.

Aufgabe der Erfindung ist es, eine Abzugseinrichtung der eingangs genannten Art zu schaffen, die auch ohne wesentliche konstruktive Änderungen eine einfache Veränderung des Abzugswiderstands ermöglicht.

Diese Aufgabe wird durch eine Abzugseinrichtung mit den Merkmalen des Anspruchs 1 gelöst. Zweckmäßige Ausgestaltungen und vorteilhafte Weiterbildungen der Erfindung sind in den Unteransprüchen angegeben.

Bei der erfindungsgemäßen Abzugseinrichtung sind der Abzug und die Abzugsstange nicht über zwangsweise miteinander gekoppelte Gelenkelemente, sondern über einen mit einer Rastnase versehenen Gelenkhebel und ein dazugehöriges Rastelement am Abzug miteinander verbunden. Die Rastnut weist eine schräge Anlagefläche für eine vordere Rastkante der Rastnase auf. Ein wesentlicher Vorteil der Abzugseinrichtung besteht darin, dass durch Änderung der Eingriffsverhältnisse zwischen der Rastnut und der Rastnase relativ einfach der Abzugswiderstand verändert werden kann. Es müssen keine wesentlichen konstruktiven Änderungen vorgenommen oder Federn ausgetauscht werden.

In einer konstruktiv einfachen und zweckmäßigen Ausführung kann der Abzugswiderstand dadurch verändert werden, dass der Neigungswinkel der schrägen Anlagefläche verändert wird.

In einer weiteren vorteilhaften Ausgestaltung weist der Abzug eine vor der Rastnut angeordnete Steuerfläche auf, an der die Rastnase bei betätigtem Abzug zur Anlage gelangt. Über diese Steuerfläche kann die Abzugseinrichtung von Hand zurückgestellt werden, falls der Abzug oder die Abzugsstange z.B. aufgrund von Verharzung oder Vereisung nicht wieder automatisch in ihre Ausgangslage gelangen.

Die Rastnut ist zweckmäßigerweise an einem Rastteil vorgesehen, das lösbar am Abzugsblatt befestigt ist. Dadurch kann das Rastteil bei Bedarf einfach ausgetauscht werden. Außerdem kann der Abzug so aus unterschiedlichen Materialien gefertigt sein. Das Rastteil kann aber auch einstückig mit dem Abzug ausgeführt sein.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen Längsschnitt einer erfindungsgemäßen Abzugseinrichtung in einer gespannten Ausgangsstellung;
- **Figur 2**: einen Längsschnitt der Abzugseinrichtung von Figur 1 in einer abgeschlagenen Stellung;
- **Figur 3**: einen vergrößerten Abzug in einer Vorderansicht und Schnittansicht entlang der Linie A-A;
- **Figur 4**: einen Längsschnitt einer ersten Abzugsvariante mit geringem Abzugsgewicht und eine vergrößerten Darstellung des Eingriffsbereichs zwischen der Rastnase und der Rastnut;
- **Figur 5**: einen Längsschnitt einer zweiten Abzugsvariante mit höherem Abzugsgewicht und einer vergrößerten Darstellung des Eingriffsbereichs zwischen der Rastnase und der Rastnut.

Die in den Figuren 1 und 2 in zwei unterschiedlichen Stellungen gezeigte Abzugseinrichtung enthält einen in einem Gehäuse 1 drehbar angeordneten Abzug 2, der über einen Gelenkhebel 3 mit einer innerhalb des Gehäuses 1 verschiebbaren Abzugsstange 4 in Verbindung steht. Die Abzugsstange 4 ist quer zur Längsachse 5 eines Schlagbolzens 6 verschiebbar in einer entsprechenden Bohrung 7 des Gehäuses 1 geführt. Der nur zum Teil gezeigte Schlagbolzen 6 enthält an seinem hinteren Ende eine Schlagbolzenmutter 8 mit einem nach hinten ragenden Steg 9, der durch die Abzugsstange 4 nach oben gegen einen feststehenden Querstift 10 gedrückt wird. An der Oberseite des Stegs 9 ist eine Vertiefung 11 für den Eingriff des feststehenden Querstifts 10 zur Halterung des Schlagbolzens 6 in einer gespannten hinteren Stellung vorgesehen.

Der Abzug 2 ist um eine Abzugsachse 12 drehbar in dem Gehäuse 1 montiert und wird von einem Abzugsbügel 13 umgeben. Durch eine Abzugsfeder 14 wird der Abzug 2 in eine vordere Ausgangsstellung gedrückt. Der Abzug 2 weist ein Abzugsblatt 15 und eine gegenüber der Abzugsachse 12 nach vorne vorstehende Nase 16 auf, die in der in Figur 1 gezeigten vorderen Ausgangsstellung des Abzugs 2 zur Anlage an einem Sicherungsstift 17 gelangt. Durch den Sicherungsstift 17 wird die Drehbewegung des Abzugs 2 nach vorne begrenzt. An der Rückseite des Abzugsblatts 15 ist ein nach hinten ragendes Rastteil 18 mit einer Rastnut 19 befestigt. Bei der hier gezeigten Ausführung ist das Rastteil 18 z.B. über Stifte auswechselbar an dem Abzugsblatt 15 angeordnet. Der Abzug 2 ist aus Kunststoff hergestellt, während das Rastteil 18 aus Metall besteht. Das Rastteil 18 kann aber auch einstückig mit dem Abzug 2 ausgeführt sein.

Der Gelenkhebel 3 ist um einen im Gehäuse 1 montierten Querstift 20 drehbar gelagert und ist an seinem gegenüber dem Querstift 20 nach hinten vorstehenden hinteren Hebelarm über einen Gelenkstift 21 gelenkig mit dem unteren Ende der Abzugsstange 4 verbunden. Der Gelenkhebel 3 ist mit der Abzugsstange 4 derart gekoppelt, dass bei einer Drehung des Gelenkhebels 3 um den Querstift 20 die Abzugsstange 4 in Richtung ihrer Längsachse nach oben bzw. unten verschoben wird. Der gegenüber dem Querstift 20 nach vorne vorstehende vordere Hebelarm des Gelenkhebels 3 ist in Art eines Entenschnabels mit einer nach oben ragenden Rastnase 22 zum Eingriff mit dem Rastteil 18 des Abzugs 2 ausgeführt. Die Rastnase 22 des Gelenkhebels 3 liegt an Unterseite des Rastteils 18 an und wird durch eine um die Abzugsstange 4 angeordnete Druckfeder 23 an die Unterseite des Rastteils 18 angedrückt. Die Druckfeder 23 stützt sich mit ihrem oberen Ende an der Unterseite einer mit dem Gehäuse 1 verbundenen Platte 24 ab. Das untere Ende der Druckfeder 23 ist mit der Abzugsstange 4 verbunden. Die Druckfeder 23 sorgt somit dafür, dass die Rastnase 22 immer an die Unterseite des Rastteils 18 angedrückt wird. An dem Abzugsbügel 13 ist eine obere Anlagefläche 25 vorgesehen, durch welche die Drehbewegung des Gelenkhebels 3 nach unten beschränkt wird.

In Figur 3 ist der Abzug 2 ohne Rastteil 22 in einer Vorderansicht und Schnittansicht vergrößert dargestellt. Der Abzug 2 enthält an seiner Oberseite eine Aufnahmebohrung 26, in der das untere Ende der Abzugsfeder 14 untergebracht ist. Die Abzugsfeder 14 liegt auf dem Kopf einer Stellschraube 27 auf, die über eine Gewindebohrung 28 im Grund der Aufnahmebohrung 26 höhenverstellbar angeordnet ist. Dadurch kann eine Feinjustierung der Federkraft der Abzugsfeder 14 erreicht werden. An der Rückseite des Abzugsblatts 15 ist eine Nut 29 mit zwei Bohrungen 30 für die Befestigung des in Figur 1 gezeigten Rastteils 18 vorgesehen. Der Abzug 2 enthält ferner eine Querbohrung 32 für die Abzugsachse 12.

Anhand der Figur 1 wird im Folgenden die Funktionsweise der vorstehend beschriebenen Abzugseinrichtung erläutert.

Bei der in Figur 1 dargestellten Spannstellung ist der Schlagbolzen 6 mit der Schlagbolzenmutter 8 entgegen der Kraft einer hier nicht gezeigten Schlagbolzenfeder in eine hintere Stellung verschoben. Der Abzug 2 befindet sich in einer vorderen Ausgangslage, in der die Abzugsstange 4 über das hintere Rastteil 18 des Abzugs 2 und den Gelenkhebel 3 in einer oberen Verriegelungsstellung gehalten wird. In dieser Verriegelungsstellung werden der Schlagbolzen 6 und die Schlagbolzenmutter 8 durch die gegenüber der Platte 24 nach oben vorstehende Abzugsstange 4 und den in die Vertiefung 11 der Schlagbolzenmutter 8 eingreifenden Querstift 10 in der zurückgezogenen gespannten Stellung gehalten. In der gezeigten Spannstellung greift die Rastnase 22 des Gelenkhebels 3 in die Rastnut 19 am hinteren Rastteil 18 des Abzugs 2 ein, wodurch die Abzugseinrichtung stoßsicher verriegelt ist.

Bei der Betätigung des Abzugs 2 wird das hintere Rastteil 18 nach oben geschwenkt, wie dies aus Figur 2 hervorgeht. Dabei gibt die Rastnut 19 die Rastnase 22 des Gelenkhebels 3 frei, so dass sich die durch die Schlagbolzenfeder nach unten beaufschlagte Abzugsstange 4 nach unten in eine Auslösestellung bewegen kann und die Schlagbolzenmutter 8 freigibt. Die Rastnase 22 des Gelenkhebels 3 liegt in Auslösestellung der Abzugstange an einer vor der Rastnut 19 liegenden unteren Steuerfläche 31 des Rastteils 18 an und wird von der Druckfeder 23 an diese angedrückt.

Nach dem Abschlagen und erneuten Spannen wird der Abzug 2 durch die Abzugsfeder 14 wieder in seine vordere Ausgangsstellung gedreht, wodurch auch die Rastnase 22 des Gelenkhebels 3 wieder nach unten bewegt wird und in die Rastnut 19 einrastet. Dabei wird auch die Abzugsstange 4 wieder nach oben verschoben. Selbst wenn der Abzug 2 oder die Abzugsstange 4 z.B. aufgrund von Verharzung oder Vereisung nicht wieder automatisch in die Ausgangsstellung gelangen, ist eine manuelle Rückstellung möglich. Der Abzug 2 kann von Hand in seine vordere Ausgangslage bewegt werden, wodurch auch die Abzugstange 4 über den Gelenkhebel 3 nach oben gerückt wird. Dabei gleitet die Rastnase 22 zunächst entlang der unteren Steuerfläche 31 und greift dann in die Rastnut 19 ein.

Bei der vorstehend beschriebenen Abzugseinrichtung ist das Abzugsgewicht ohne Veränderung der Federcharakteristik auf relativ einfache Weise durch Änderung der Eingriffsverhältnisse zwischen der Rastnut 19 und der Rastnase 22 veränderbar. Wie aus den vergrößerten Teilansichten der Figuren 4 und 5 hervorgeht, weist die Rastnut 19 eine schräge Anlagefläche 33 auf, an der die Rastnase 22 mit einer vorderen Rastkante 34 zur Anlage gelangt. In den Figuren 4 und 5 sind zwei unterschiedliche Abzugsvarianten mit unterschiedlichen Abzugsgewichten dargestellt. In der gespannten Stellung wirkt bei beiden Ausführungen auf die Abzugsstange 4 eine nach unten gerichtete Druckkraft F₁, deren Wert durch die Spannkraft der nicht dargestellten Schlagbolzenfeder und den Eingriff zwischen Schlagbolzenmutter 8 und Querstift 10 an der Vertiefung 11 vorgegeben ist. Der Gelenkhebel 3 übt auf das hintere Rastteil 18 des Abzugs 2 eine Kraft aus mit einer zur Anlagefläche 33 senkrechten Komponente F₁₀ und einer dazu rechtwinkligen Komponente Fᵣ. Durch den Neigungswinkel der Anlagefläche 33 wird die Größe der Komponente F₁₀ und deren Richtung bestimmt. Als Neigungswinkel wird ein Winkel α zwischen der Anlagefläche 33 und einer Verbindungsgeraden 35 zwischen dem Drehpunkt 36 des Abzugs und dem Kontaktpunkt zwischen der Rastkante 34 und der Anlagefläche 33 festgelegt.

Bei der in Figur 4 gezeigten Ausführung ist die schräge Anlagefläche 33 bezüglich der Verbindungsgeraden 35 um einen Winkel von 90° geneigt. Dadurch verläuft die Komponente F₁₀ durch den Drehpunkt 36. Bei einer durch die Schlagbolzenfeder vorgegebenen Druckkraft F₁ von 90 N beträgt die zur Überwindung des Abzugswiderstands und damit zur Betätigung des Abzugs 2 benötigte Auslösekraft F_{A} bei dieser Ausführung 6,5 N.

Bei der Ausführung von Figur 5 beträgt der Neigungswinkel der schrägen Anlagefläche 33 bezüglich der Verbindungsgeraden 35 dagegen 99°. Dadurch wird die Komponente F₁₀ bei dieser Ausführungsform größer als bei der Ausführung von Figur 4. Außerdem verläuft die Komponente F₁₀ nicht mehr durch den Drehpunkt 36, sondern übt über einen Hebelarm L ein Drehmoment um den Drehpunkt 36 entgegen der Abzugsrichtung des Abzugs 2 aus. Bei dieser Ausführung beträgt die zur Überwindung des Abzugswiderstands und damit zur Betätigung des Abzugs 2 benötigte Abzugskraft F_{A} = 15N.

Durch Veränderung des Neigungswinkels der schrägen Anlagefläche 33 kann so die zum Auslösen der Abzugseinrichtung benötigte Abzugskraft verändert werden. Hierzu können unterschiedliche Abzüge 2 und/oder Rastteile 18 zur Verfügung gestellt werden, die leicht gegeneinander austauschbar sind.

## Patentansprüche

1. Abzugseinrichtung für eine Handfeuerwaffe, insbesondere ein Gewehr, mit einem um eine Abzugsachse (12) drehbaren Abzug (2), einer innerhalb eines Gehäuses (1) verschiebbar angeordneten Abzugsstange (4) zur Halterung bzw. Freigabe eines vorgespannten Schlagbolzens (6) und einem innerhalb des Gehäuses (1) um eine Drehachse (20) schwenkbar angeordneten und mit der Abzugsstange (4) gelenkig verbundenen Gelenkhebel (3), über den die Abzugsstange (4) mit dem Abzug (2) in Verbindung steht, **dadurch gekennzeichnet, dass** die Abzugsstange (23) quer zur Längsachse des Schlagbolzens (6) verschiebbar in einer entsprechenden Bohrung (7) des Gehäuses (1) geführt ist und dass der mit dem unteren Ende der Abzugsstange (4) über einen Gelenkstift (21) gelenkig verbundene Gelenkhebel (3) eine nach oben vorstehende Rastnase (22) enthält, die in einer Spannstellung der Abzugseinrichtung in eine untere Rastnut (19) am Abzug (2) eingreift, wobei die Rastnut (19) eine schräge Anlagefläche (33) für eine vordere Rastkante (34) der Rastnase (22) enthält.

2. Abzugseinrichtung nach Anspruch 1, **dadurch gekennzeichnet**, das der Abzugswiderstand durch Änderung des Neigungswinkels der schrägen Anlagefläche (33) veränderbar ist.

3. Abzugseinrichtung nach Anspruch 1 oder 2, **dadurch gekennzeichnet, dass** der Abzug (2) eine vor der Rastnut (19) angeordnete untere Steuerfläche (31) aufweist, an der die Rastnase (22) bei betätigtem Abzug (1) zur Anlage gelangt.

4. Abzugseinrichtung nach Anspruch 3, **dadurch gekennzeichnet, dass** die Rastnut (19) und die Steuerfläche (31) an einem hinteren Rastteil (18) des Abzugs (2) angeordnet sind.

5. Abzugseinrichtung nach Anspruch 4, **dadurch gekennzeichnet, dass** das hintere Rastteil (18) auswechselbar an dem Abzug (2) angeordnet ist.

6. Abzugseinrichtung nach Anspruch 5, **dadurch gekennzeichnet, dass** das hintere Rastteil (18) in einer Nut (29) an der Rückseite eines Abzugsblatts (15) des Abzugs (2) angeordnet ist.

7. Abzugseinrichtung nach einem der Ansprüche 1 bis 6, **dadurch gekennzeichnet, dass** der Abzug (2) eine innerhalb einer Gewindebohrung (28) höhenverstellbar angeordnete Stellschraube (27) aufweist, auf deren Kopf eine Abzugsfeder (14) aufliegt.

8. Abzugseinrichtung nach einem der Ansprüche 1 bis 7, **dadurch gekennzeichnet, dass** die Rastnase (22) durch eine Druckfeder (23) an das Rastteil (18) des Abzugs (2) angedrückt wird.

## Claims

1. Trigger mechanism for a firearm, in particular a rifle, with a trigger (2) pivotable about a trigger axis (12), a trigger rod (4) arranged displaceably inside a housing (1) to hold or release a pre-cocked firing pin (6), and an articulated lever (3) which is arranged inside the housing (1) pivotable about a pivot axis (20) and articulated with the trigger rod (4) and by means of which the trigger rod (4) is connected to the trigger (2), **characterised in that** the trigger rod (4) is guided in a corresponding bore (7) in the housing (1) displaceable transversely to the longitudinal axis of the firing pin (6), and **in that** the articulated lever (3) articulated with the lower end of the trigger rod (4) by means of a connecting pin (21) comprises a detent projection (22) which extends upwards and engages in a lower detent groove (19) on the trigger (2) in a cocked position of the trigger mechanism, the detent groove (19) comprising an oblique bearing face (33) for a front detent edge (34) of the detent projection (22).

2. Trigger mechanism according to claim 1, **characterised in that** the trigger resistance can be varied by changing the angle of inclination of the oblique bearing face (33).

3. Trigger mechanism according to claim 1 or 2, **characterised in that** the trigger (2) exhibits a lower control face (31) which is arranged in front of the detent groove (19) and on which the detent projection (22) comes to bear when the trigger (1) is operated.

4. Trigger mechanism according to claim 3, **characterised in that** the detent groove (19) and the control face (31) are arranged on a rear detent part (18) of the trigger (2).

5. Trigger mechanism according to claim 4, **characterised in that** the rear detent part (18) is arranged interchangeably on the trigger (2).

6. Trigger mechanism according to claim 5, **characterised in that** the rear detent part (18) is arranged in a groove (29) on the rear side of a blade (15) of the trigger (2).

7. Trigger mechanism according to one of claims 1 to 6, **characterised in that** the trigger (2) exhibits an adjusting screw (27) which is arranged adjustable in height inside a threaded bore (28) and on the head of which bears a trigger spring (14).

8. Trigger mechanism according to one of claims 1 to 7, **characterised in that** the detent projection (22) is pressed against the detent part (18) of the trigger (2) by a compression spring (23).

## Revendications

1. Mécanisme de détente pour arme à feu de poing, en particulier pour un fusil, comportant une détente (2) pouvant tourner autour d'un axe de détente (12), une tige de détente (4) disposée de manière à pouvoir être coulissée à l'intérieur d'un boîtier (1) et servant à bloquer ou à libérer un percuteur (6) précontraint et un levier articulé (3) disposé de manière à pouvoir pivoter autour d'un axe de rotation (20) à l'intérieur du boîtier (1) et relié de manière articulée à la tige de détente (4), par l'intermédiaire duquel la tige de détente (4) est reliée à la détente (2), **caractérisé en ce que** la tige de détente (23) est guidée dans un alésage (7) correspondant du boîtier (1), de manière à pouvoir coulisser de manière transversale par rapport à l'axe longitudinal du percuteur (6), et **en ce que** le levier articulé (3) relié de manière articulée à l'extrémité inférieure de la tige de détente (4) par l'intermédiaire d'un tourillon d'articulation (21) comprend un ergot d'encliquetage (22) faisant saillie vers le haut, lequel vient en prise au niveau de la détente (2), avec une rainure d'encliquetage (19) inférieure dans une position d'armement du mécanisme de détente, sachant que la rainure d'encliquetage (19) comprend une surface d'appui (33) de biais pour une arrête avant d'encliquetage (34) de l'ergot d'encliquetage (22).

2. Mécanisme de détente selon la revendication 1, **caractérisé en ce que** la résistance de la détente peut être modifiée par modification de l'angle d'inclinaison de la surface d'appui (33) de biais.

3. Mécanisme de détente selon la revendication 1 ou 2, **caractérisé en ce que** la détente (2) présente une surface de commande (31) inférieure disposée avant la rainure d'encliquetage (19), sur laquelle l'ergot d'encliquetage (22) vient à s'appuyer lorsque la détente (1) est actionnée.

4. Mécanisme de détente selon la revendication 3, **caractérisé en ce que** la rainure d'encliquetage (19) et la surface de commande (31) sont disposées au niveau d'une partie d'encliquetage arrière (18) de la détente (2).

5. Mécanisme de détente selon la revendication 4, **caractérisé en ce que** la partie arrière d'encliquetage (18) est disposée au niveau de la détente (2) de manière interchangeable.

6. Mécanisme de détente selon la revendication 5, **caractérisé en ce que** la partie arrière d'encliquetage (18) est disposée dans une rainure (29), au niveau du côté arrière d'une gâchette (15) de la détente (2).

7. Mécanisme de détente selon l'une quelconque des revendications 1 à 6, **caractérisé en ce que** la détente (2) présente une vis de réglage (27) disposée de manière réglable en hauteur à l'intérieur d'un alésage fileté (28), sur la tête de laquelle repose un ressort de détente (14).

8. Mécanisme de détente selon l'une quelconque des revendications 1 à 7, **caractérisé en ce que** l'ergot d'encliquetage (22) est pressé contre un ressort de pression (23) au niveau de la partie d'encliquetage (18) de la détente (2).
